# EUROPÄISCHE PATENTSCHRIFT

(11) **EP 0 101 810 B1**
(45) Veröffentlichungstag und Bekanntmachung des Hinweises auf die Patenterteilung: **24.09.1986**
(21) Anmeldenummer: 83105988.6
(22) Anmeldetag: 18.06.1983
(51) Int. Cl.: E04B 1/68

(54) **Elastomeres Profilband für Dehnungsfugen**
Elastomeric strip section for expansion joints
Bande profilée en élastomère pour joints de dilatation

(30) Priorität: 29.07.1982 DE 3228315
(43) Veröffentlichungstag der Anmeldung: 07.03.1984
(73) Patentinhaber: Kober AG, CH-8750 Glarus (CH)
(72) Erfinder: Huber, Reinhold, CH-8180 Bülach (CH); Köster, Waldemar, D-5062 Forsbach (DE)
(74) Vertreter: Grättinger & Partner

## Beschreibung

Die Erfindung betrifft ein elastomeres Profilband zum Abdichten von bauwerksseitigen Dehnungsfugen gemäß dem Überbegriff von Anspruch 1.

Derartige Profilbänder sind in mannigfacher Ausführung bekannt. Sie unterscheiden sich u.a. hinsichtlich ihres Faltprinzips, der Befestigungsart, der verwendeten Materialien od. dgl.. Für ihre Ausgestaltung ist beispielsweise auch das Anwendungsgebiet von wesentlichem Einfluß; ein Profilband in Dehnungsfugen von Verkehrswegen unterliegt selbstverständlich gänzlich anderen Anforderungen als ein für die Abdichtung von Dehnungsfugen im Hochbau vorgesehenes Profilband.

Ein bekanntes Profilband der eingangs genannten Art (US 38 88 599) ist als Vollgummiteil ausgebildet. Der Randbereich dieses Profilbands besitzt zwei etwa gegenüberliegende Auswölbungen, die unter Verformung des Randbereichs in eine entsprechende Nut des jeweiligen Fugenrands hineingequetscht werden.

Dabei ist die Montage erschwert und die Sicherung gegen Herausreißen gering.

Ein anderes bekanntes Profilband (US 40 67 660) besitzt als Hohlquerschnitt ausgebildete Randbereiche, deren Wand mehrere Auswölbungen, nämlich nach oben, nach unten und am äußeren Ende aufweist. Dabei werden die Randbereiche in die entsprechenden Befestigungsnuten der Fugenränder durch Einknicken ihres Hohlprofils eingesetzt. Zur Montage muß das Profilband auch von unten zugänglich sein. Die mit dieser Befestigungsart erzielbare Sicherung gegen Herausreißen ist gering.

Der vorliegenden Erfindung liegt die Aufgabe zugrunde, das bekannte Profilband mit Vollquerschnitt so zu verbessern; daß es sich mit geringem Aufwand montieren läßt und die Sicherheit gegen Herausziehen aus der Nut erhöht ist.

Diese Aufgabe wird erfindungsgemäß mit den Merkmalen des Kennzeichens von Anspruch 1 gelöst..

Gemäß Merkmal a) dient die obere Erhöhung als Gegenlager und als Dichtlippe, d.h. bei vollständig in die Befestigungsnut eingeschobenem Randbereich befindet sich die Erhöhung im Inneren der Nut, wo sie an die benachbarte Innenwand dichtend angedrückt wird. Außerdem können die beiderseitigen Erhöhungen zur Montageerleichterung dadurch beitragen, daß sie Ansatzflächen für Montagewerkzeuge bilden (Fig.4).

Der an der Unterseite vorhandene Vorsprung dient der Begrenzung des Einschiebewegs bei der Montage des Profilbands; auf diese Weise ist eine genaue Begrenzung der Nutentiefe nicht erforderlich.

Gemäß Merkmal b) dient der nach unten vorspringende keilförmige Ansatz der Sicherung des Randbereichs des Bandprofils gegen Ausziehen aus der entsprechenden Befestigungsnut. In Zusammenwirken mit den Merkmalen a) und c) genügt es, diesen Ansatz verhältnismäßig schwach auszubilden, so daß die Verformungsarbeit bei der Montage gering ist. Die Keilform des Ansatzes erleichtert den Einbau. Eine zur Dehnungsfuge hinweisende Stützfläche des Ansatzes kommt bei vollständig eingeschobenem Randbereich gegen eine entsprechende Rastfläche der Nut, ausgebildet durch eine innere Nuterweiterung, zur Anlage.

Das Zusammenwirken zwischen den Merkmalen a), b) und c) geschieht in der Weise, daß in der endgültigen Montagestellung die zur Profilbandoberseite hin vorgesehene Auswölbung am äußeren Ende des Randbereichs so stark gegen die benachbarte Nutenwand aufläuft, daß der äußere Randbereich insgesamt von der Nutenwand weg umgelenkt wird, was man auch mit einer Art Nickbewegung des äußeren Randbereichs des Profilbands umschreiben könnte. Infolge der beschriebenen, unter entsprechender Materialverspannung erzeugten Umlenkung des äußeren Randbereichs wird der keilförmige Ansatz an dessen Unterseite verstärkt hinter die entsprechende Rastfläche der Nut im Sinne einer Erhöhung der Rastwirkung angedrückt.

Dabei wirkt die Erhöhung auf der Profilbandoberseite (Dichtlippe) als Gegenlager für die Umlenkung des äußeren Randbereiches. Der Einbauzustand ist also gekennzeichnet durch eine verspannte Dreipunktlagerung zwischen den Abstützpunkten von Auswölbung, Erhöhung und keilförmigem Ansatz (Fig. 3).

Eine in Ausgestaltung der Erfindung vorgesehene Hohlkehle der Unterseite des äußeren Randbereichs dient als Rastfläche für das Profilband, wenn es in den Fugenspalt eingelegt wird (Fig. 4). Die Hohlkehle greift dabei über den unteren Nutenrand und gewährleistet ein sicheres Einführen des Randbereichs in die Nutöffnung mittels eines geeigneten Montagewerkzeugs.

Nach einer weiteren Ausgestaltung der Erfindung ist vorgesehen, daß der Randbereich auf der Profilbandunterseite einen Vorsprung besitzt, der sich von außen an den entspechenden Rand der Nut anlegt. Der Vorsprung dient zur Begrenzung der Einschubtiefe nach außen im Bereich der Profilbandunterseite.

Im Rahmen der Erfindung ist selbstverständlich, daß die Querschnittsform der Befestigungsnuten in den Fugenrändern an den Querschnitt der Randbereiche des Profilbands angepaßt ist, derart, daß die weiter oben im Zusammenhang mit den Lösungsmerkmalen beschriebenen Verformungen der Randbereiche des Profilbands als Voraussetzung für dessen sicheren Halt eintreten.

Ein Ausführungsbeispiel der Erfindung wird im folgenden anhand der Zeichnung erläutert. Es zeigt
Fig. 1 einen Querschnitt durch die linke Hälfte eines Profilbands außerhalb der Befestigungsnut,
Fig. 2 den Randbereich des Profilbands gemäß Fig. 1 halb in die Befestigungsnut eingeschoben,
Fig. 3 den Randbereich des Profilbands gemäß den Figuren 1 und 2, vollständig in die Befestigungsnut eingeschoben und
Fig. 4 einen vollständigen Profilbandquerschnitt in einer Lage unmittelbar vor Beginn des Montagevorgangs.

In den Figuren 1 bis 3 ist das Montieren in drei Phasen dargestellt, wobei das Profil band selbst nur jeweils als Teilquerschnitt nämlich in Fig. 1 als Halbschnitt und in den Figuren 2 und 3 jeweils lediglich ein Querschnitt durch den Randbereich dargestellt ist. In Fig. 4 hingegen sind die beiden eine Dehnungsfuge 2 begrenzenden Fugenränder 3,4 sowie zwischen diesen das vollständige Profilband 1 in der Ausgangsstellung für die Montage dargestellt.

In dem hier gewählten Ausführungsbeispiel sind die Fugenränder 3,4 im wesentlichen als U-Profile dargestellt, deren Schenkel eine Nut 5 für den Anschluß eines Randbereichs 6 eines Profilbands 1 begrenzen. Die Nut 5 besitzt einen verengten Eintrittsquerschnitt bzw. im Inneren einen erweiterten Nutenhohlraum 15, der u.a. durch eine nach innen weisende Rastfläche 7 des unteren Schenkels des U-Profils begrenzt ist. Jeder Randbereich des Profilbands 1 umfaßt an der Oberseite eine Erhöhung 8 sowie eine Auswölbung 9 am äußeren Ende des Randbereichs 6.

An der Unterseite umfaßt der Randbereich 6 etwa gegenüber der genannten Erhöhung 8 einen Vorsprung 10 sowie einen keilförmigen Ansatz 11. Gegenüber der Auswölbung 9 besitzt die Profilunterseite eine Hohlkehle 12. Im übrigen ist der Profilquerschnitt im Randbereich 6 etwas dicker als im übrigen Querschnittsbereich des Profilbands 1. Die Achse a verläuft vertikal durch die mittlere Umbiegung 13 des Profilbands 1.

Gemäß Fig. 2 ist der Randabschnitt 6 etwa zur Hälfte in das Innere der Nut 5 eingeschoben. Im Bereich des verengten Eintrittsquerschnitts legt sich der an der Bandunterseite vorgesehene keilförmige Ansatz 11 beim Einschieben gem.Pfeil F1 an die Unterseite des Profilbands an. Das Einschieben kann durch ein in Richtung des Pfeils F1 an der Erhöhung 8 angesetztes Werkzeug, welches.selbst nicht dargestellt ist, erfolgen.

Gemäß Fig. 3 ist der Randbereich 6 vollkommen in die Nut 5 eingeschoben. Die Erhöhung 8 liegt dabei an der zugeordneten Wand der Nut 5 an. Die Erhöhung 8 bildet das Gegenlager und eine Dichtlippe gegen das Eintreten von Wasser. Der Nutenhohlraum 15 ist so bemessen, daß bei vollständig eingeschobenem Randbereich 6 die Auswölbung 9 durch die Wand der Nut nach unten abgelenkt, der keilförmige Ansatz 11 somit fest gegen die Rastfläche 7 des Nutenhohlraums 15 angedrückt wird. Der untere Vorsprung 10 bildet gewissermaßen einen Anschlag gegen zu weites Einschieben des Randbereichs 6 in die Nut 5. An der Oberseite des vollständig eingeschobenen Randbereichs 6 ergibt sich ein Ausgleichsraum 14 zum Ausgleich von Toleranzabweichungen. Die Lage der Auswölbung 9 und der Erhöhung 8 relativ zum keilförmigen Ansatz 11 ist durch die Hebelarme h₁ und h₂ gekennzeichnet.

In Zusammenhang mit Fig. 3 wird deutlich, daß der mit dem beschriebenen Profilband erzielte feste Halt des in die Nut 5 eingeschobenen Randbereichs 6 wesentlich durch eine gesteuerte Deformation des Randbereichs 6 im Inneren der Nut 5 bewirkt wird. Infolge der gemäß Pfeil F2 nach unten gerichteten Ablenkung des äußeren, die Auswölbung 9 aufweisenden Endes des Randbereichs 6 kommt es zu einer Verspreizung des unteren Ansatzes 11 gegen die Rastfläche 7 der Nutwandung. Damit wird der Gesamtquerschnitt des Randbereichs 6 einschließlich des Ansatzes 7 bei Zugbeanspruchung wirksam, d.h. die Zugbelastung kann entsprechend groß sein.

Fig. 4 zeigt schematisch ein Montagewerkzeug 16 mit ausklappenden Flügeln 17 am unteren Ende. Wird das Montagewerkzeug gemäß Pfeil F3 angehoben, so unterfangen die Enden der Flugel 17 die in der gezeichneten Lage des Profilbands nach innen gerichteten Erhöhungen 8, so daß das Profilband insgesamt angehoben wird. Die Hohlkehlen 12 an der Unterseite der Randbereiche 6 legen sich an den unteren Schenkel des jeweiligen Randprofils 3,4 an und bewirken auf diese Weise ein Umlenken der Enden jedes Randbereichs gemäß Pfeil F4 in das Innere der Nuten 5 hinein. Nach erfolgter Umlenkung in die horizontale Läge der Randbereiche 6 werden diese ebenfalls mit einem Werkzeug durch weiteres Andrücken an die Erhöhungen 8 in Richtung des Pfeiles F1 (Fig. 2) vollständig in die Nuten 5 eingeschoben.

## Patentansprüche

1. Elastomeres Profilband (1) zum Abdichten von bauwerksseitigen Dehnungsfugen, dessen für den Anschluß in entsprechenden Nuten (5) der Fugenränder (3, 4) vorgesehene Randbereiche (6) mit Vollquerschnitt verdickt ausgebildet sind, wobei jeder Randbereich (6) - im Querschnitt gesehen - in der Einbaustellung durch Abstützung gegen die Wand der Nut (5) gehalten ist,
dadurch gekennzeichnet,
daß die Abstützung eine Dreipunktabstützung ist, die definiert ist durch
a) eine Erhöhung (8) an der Oberseite des Randbereichs (6), wobei die Erhöhung (8) innerhalb der Nut (5) benachbart deren Offnung angeordnet ist,
b) einen entgegen der Einschubrichtung (F1) in die Nut (5) keilförmig vorspringenden Ansatz (11) an der Unterseite des Randbereichs (6), wobei sich der Ansatz (11) nach dem vollständigen Einschieben gegen eine entsprechende Rastfläche (7) der Nut (5) abstützt und
c) eine Auswölbung (9) an der Oberseite des Randbereichs (6) an oder nahe dessen äußerem Ende,
und daß, in horizontaler Richtung betrachtet, der Ansatz (11) zwischen der Auswölbung (9) und der Erhöhung (8) angeordnet ist.

2. Profilband nach Anspruch 1,
dadurch gekennzeichnet,
daß der Randbereich (6) auf der Profilbandunterseite gegenüber der Auswölbung (9) eine Hohlkehle (12) besitzt.

3. Profilband nach Anspruch 1 oder 2,
dadurch gekennzeichnet,
daß der Randbereich (6) auf der Profilbandunterseite einen Vorsprung (10) besitzt, der sich von außen an den entsprechenden Rand der Nut (5) anlegt.

## Claims

1. Elastomeric strip section for sealing of expansion joints on the building side, the edge regions (6) of said expansion joints being provided for connection in respective grooves (5) of the expansion joint edges (3,4) and being thickened with respect to full cross section, and each edge region (6) being held - with respect to the cross section - in the assembly position by support against the wall of said groove (5),
characterized in that
said support is a three-point-support defined by
a) a raising (8), at the top surface of said edge region (6), said raising (8) being positioned inside said groove (5) adjacent to the opening thereof,
b) an extension (11) at the underside of said edge region (6), said extension (11) projecting in a wqdge-shaped manner opposite to the plug-in direction into said groove (5), thereby after complete plug-in supporting itself against a corresponding support surface (7) of said groove (5), and
c) a vault (9) at the top surface of said edge region (6) at or close to the outer end thereof, and with respect to the horizontal direction said extension (11) is positioned between said vault (9) and said raising (8).

2. Strip Section of claim 1,
characterized in that
said edge region (6) has a gorge (12) on the underside of said strip section opposite to said vault (9).

3. Strip section of claims 1 or 2,
characterized in that
said edge region (6) of the strip section underside has a projection (10) putting from outside against the respective edge of said groove (5).

## Revendications

1. Bande profilée élastomère (1) pour l'étanchéification de joints de dilatation du côté construction, dont les bords sont réalisés sous une forme épaissie pour le raccordement dans des rainures correspondantes (5) des bords de joint (3, 4), étant donné que lorsqu'on la considere en section transversale, chaque zone marginale épaissie (6) est supportée, en position encastrée, par rapport à la paroi de la rainure (5), caractérisée en ce que,
le support est un support en trois points de ce genre étant defini par
a) une surélévation (8) sur la face supérieure de la zone marginale (6), la surélévation (8) étant agencée à l'intérieur de la rainure (5), à proximité de son ouverture,
b) un épaulement (11) qui fait saillie en forme de coin dans la rainure (5), dans le sens inverse au sens d'enforcement (FI), et qui est situé sur la face inférieure de la zone marginale (6), l'épaulement (11) s'appuyant, après l'enforcement total, contre une surface d'arrêt correspondante (7) de la rainure (5), et
c) une protubérance (9) sur la face supérieure de la zone marginale (6), à son extrémité extérieure ou à proximité de celle-ci.

2. Bande profilée suivant la revendication 1, caractérisée en ce que la zone marginale (6) présente une gorge (12) sur la face inférieure de la bande profilée, en face de la protubérance (9).

3. Bande profilée suivant l'une des revendications 1 et 2,
caractérisée en ce que la zone marginale (6) présente, sur la face inférieure de la bande profilée, une saillie (10) qui s'appuie à partir de l'extérieure sur le bord correspondant de la rainure (5).
